# EUROPÄISCHE PATENTSCHRIFT

(11) **EP 1 442 212 B1**
(45) Veröffentlichungstag und Bekanntmachung des Hinweises auf die Patenterteilung: **16.02.2005**
(21) Anmeldenummer: 02776875.3
(22) Anmeldetag: 06.11.2002
(51) Int. Cl.: F02M 59/36, F02M 63/02, F02D 41/38, F02D 41/22

(54) **EINSPRITZANLAGE MIT NOTLAUFFUNKTION SOWIE ZUGEHÖRIGES NOTLAUFVERFAHREN**
INJECTION SYSTEM COMPRISING AN EMERGENCY OPERATION FUNCTION AND A CORRESPONDING EMERGENCY METHOD
SYSTEME D'INJECTION DOTE D'UNE FONCTION D'URGENCE ET PROCEDE D'URGENCE ASSOCIE

(30) Priorität: 09.11.2001 DE 10155247
(43) Veröffentlichungstag der Anmeldung: 04.08.2004
(73) Patentinhaber: SIEMENS AKTIENGESELLSCHAFT, 80333 München (DE)
(72) Erfinder: PÖTZEL, Sebastian, 93055 Regensburg (DE); ESER, Gerhard, 93155 Hemau (DE)
(86) Internationale Anmeldenummer: PCT/DE2002/004115
(87) Internationale Veröffentlichungsnummer: WO 2003/040548

(56) Entgegenhaltungen:
- EP-A- 0 474 168
- WO-A-00/49283
- US-A- 4 474 158
- US-A- 5 937 826
- US-A- 6 024 064
- US-B1- 6 253 734

## Beschreibung

Die vorliegende Erfindung betrifft eine Einspritzanlage für Brennkraftmaschinen mit einer Notlauffunktion sowie ein Verfahren zur Aufrechterhaltung eines Notlaufbetriebes einer derartigen Einspritzanlage.

Bei modernen Brennkraftmaschinen werden häufig Speichereinspritzanlagen verwendet, welche zur Speicherung eines unter Druck stehenden Kraftstoffes einen Druckspeicher aufweisen. Aus diesem Druckspeicher werden die den einzelnen Brennräumen der Brennkraftmaschine zugeordneten Injektoren mit Kraftstoff versorgt. Die Kraftstoffzufuhr zu dem Druckspeicher erfolgt dabei über eine Hochdruckpumpe, die über ein steuerbares Ventil mit dem Druckspeicher verbunden ist, wobei das zwischen der Hochdruckpumpe und dem Druckspeicher angeordnete Ventil eine Einstellung des in dem Druckspeicher herrschenden Kraftstoffdrucks ermöglicht. So kann das Ventil beispielsweise ein Teil des von der Hochdruckpumpe geförderten Kraftstoffstroms abzweigen und in einen Niederdruckbereich der Einspritzanlage zurückführen, wenn der gewünschte Kraftstoffdruck erreicht oder überschritten ist. Bei einem Unterschreiten des gewünschten Kraftstoffdrucks im Druckspeicher leitet das Ventil dagegen den gesamten von der Hochdruckpumpe geförderten Kraftstoffstrom zumDruckspeicher weiter, um möglichst schnell wieder das gewünschte Druckniveäu im Druckspeicher zu erreichen. Das zwischen der Hochdruckpumpe und dem Druckspeicher angeordnete Ventil ermöglicht somit eine Einstellung des im Druckspeicher herrschenden Kraftstoffdrucks, so dass dieses Ventil von einer Steuereinheit entsprechend der einzuspritzenden Kraftstoffmenge angesteuert wird.

Bei den bisher bekannten Einspritzanlagen wird bei Auftreten eines Fehlers im Regelkreis zur Regelung der Druckhöhe im Druckspeicher die Kraftstoffförderung ausgesetzt und der Betrieb der Brennkraftmaschine beendet. Es wäre jedoch wünschenswert, wenn eine Notlauffunktion vorhanden wäre, um einen Notbetrieb der Brennkraftmaschine auch bei Auftreten eines Fehlers im Regelkreis der Druckhöhenregelung im Druckspeicher fortführen zu können.

Eine Vorrichtung gemäß dem Oberbegriff des Anspruches 1 ist aus der US 5,937,826 bekannt und offenbart eine Einspritzanlage mit einer Niederdruck- und einer Hochdruckpumpe sowie einem von einer Steuerungseinheit gesteuerten Pumpenventil. Weiterhin ist eine Notlauffunktion vorgesehen, welche bei einem Uberdruckzustand bzw. einer zu großen geförderten Kraftstoffmenge mittels vorgegebener Algorithmen die Pumpe steuert. Die Steuerung erfolgt hierbei abhängig basierend auf der aktuellen Motordrehzahl oder einem Wert eines Fliehkraftreglers.

Die US 6,024,064 offenbart eine Einspritzanlage mit einer Hochdruckpumpe und einem Common-Rail, wobei zwischen diesen beiden Bauteilen ein Rückschlagventil angeordnet ist. Hierbei wird weiterhin eine Notlauffunktion offenbart, falls die Hochdruckpumpe, der Hochdruckregler oder der Drucksensor eine Fehlfunktion aufweisen. Bei einem Ausfall des Drucksensors 107 kann das elektromagnetische Ventil zu vorgegebenen Zeitpunkten geschlossen werden.

Die US 4,474,158 offenbart eine Einspritzanlage mit einer Hochdruckpumpe und einem Steuerventil. Weiterhin ist ein zusätzliches Ventil vorgesehen, um bei einem Ausfall des Ventils eine Mindestkraftstoffzufuhr zum Motor zu ermöglichen.

Es ist Aufgabe der vorliegenden Erfindung, eine Einspritzanlage für eine Brennkraftmaschine bereitzustellen, welche einen einfachen Notlaufbetrieb ermöglicht sowie ein Verfahren zur Aufrechterhaltung eines Notlaufbetriebes bereitstellt.

Diese Aufgabe wird durch eine Einspritzanlage mit den Merkmalen des Patentanspruchs 1 bzw. ein Verfahren mit den Merkmalen des Patentanspruchs 6 gelöst. Vorteilhafte Weiterbildungen der Erfindung sind jeweils in den Unteransprüchen angegeben.

Die erfindungsgemäße Einspritzanlage für eine Brennkraftmaschine umfasst eine Pumpe, einen Druckspeicher, einen Sensor zur Erfassung des Druckes im Druckspeicher, ein zwischen der Pumpe und dem Druckspeicher angeordnetes Regelventil und eine Steuer- bzw. Regeleinheit. Das Regelventil kann eine Verbindung zu einem Niederdruckbereich freigeben bzw. verschließen. Durch Ansteuern des Regelventils mittels der Steuer- bzw. Regeleinheit wird somit der Druck im Druckspeicher geregelt. Dabei bleibt das Regelventil geschlossen, wenn der Druck im Druckspeicher noch nicht den gewünschten Wert erreicht hat bzw. das Regelventil wird geöffnet, wenn der Druck im Druckspeicher einen vorgegebenen Schwellenwert überschreitet, um Kraftstoff aus dem Hochdruckbereich in den Niederdruckbereich abzulassen. Die Steuer- bzw. Regeleinheit ist dabei derart ausgebildet, dass. sie bei Auftreten eines Fehlers im Regelkreis zur Druckhöhenregelung im Druckspeicher das Regelventil öffnet und dadurch eine Notlauffunktion der Einspritzanlage sicherstellt. Genauer ist das Regelventil zwischen dem Niederdruckbereich und dem Druckspeicher angeordnet und mit dem Druckspeicher über eine Leitung verbunden. Die Kolbenpumpe fördert in die Leitung. Um einen möglichst einfachen und kompakten Aufbau der Einspritzanlage zu gewährleisten, ist vor dem Druckspeicher ein Rückschlagventil angeordnet und eine Ansaugung von Kraftstoff erfolgt dabei durch das Regelventil. Somit ist die Pumpe im Fluidweg zwischen dem Regelventil und dem Rückschlagventil angeordnet. Das Regelventil ist dabei derart ausgebildet, dass es einen Ventilschließkörper umfasst, welcher einen Durchlaß, ausgehend vom Niederdruckbereich in Richtung des Druckspeichers öffnet. Für einen Notlaufbetrieb bei Auftreten eines Fehlers im Regelkreis zur Regelung des Drucks im Druckspeicher wird eine Spule des Regelventils stromlos geschaltet, um den Ventilschließkörper frei beweglich zu halten. Die Kolbenpumpe baut nach Abschluß eines Ansaughubes Druck in der Leitung auf, sodass der Durchlaß des Regelventils mittels des Ventilschließkörpers verschlossen wird und Kraftstoff über das Rückschlagventil in den Druckspeicher gefördert wird. Während des Notlaufbetriebes wird dabei die Pumpe weiter betrieben, welche dadurch weiter Kraftstoff in den Druckspeicher fördert. Diese geförderte Menge ist groß genug, um einen Notlaufbetrieb der Brennkraftmaschine zu ermöglichen, da das Regelventil'durch die Anordnung des Ventilschließkörpers geschlossen wird. Mit anderen Worten wird der Ventilschließkörper zur Öffnung des Durchlasses in Ansaugrichtung bewegte wenn die Pumpe den Kraftstoff durch das Regelventil ansaugt. Somit erfolgt erfindungsgemäß eine Ansteuerung der Pumpe auch bei Vorhandensein eines Fehlers im Regelkreis zur Druckhöhenregelung.

Vorzugsweise wird das Regelventil im Notlaufbetrieb bei Auftreten eines Ausfalls des Sensors oder eines Kurzschlusses oder einer Leitungsunterbrechung oder eines Windungsschlusses, in seine Offenstellung gebracht.

Vorzugsweise ist weiterhin die Betätigung des Regelventils mit dem Kolbenhub einer als Einkolbenpumpe ausgebildeten Pumpe synchronisiert.

Gemäß einer bevorzugten Ausgestaltung der vorliegenden Erfindung ist vorzugsweise ein separates Einlassrückschlagventil vorhanden, welches zum Regelventil parallel geschaltet ist, so dass eine Ansaugung von Kraftstoff aus dem Niederdruckbereich durch das Einlassrückschlagventil oder beide Ventile erfolgt.

Gemäß dem erfindungsgemäßen Verfahren zur Aufrechterhaltung eines Notlaufbetriebs einer Brennkraftmaschine wird bei Auftreten eines Fehlers im Regelkreis zur Regelung der Druckhöhe in einem Druckspeicher ein Regelventil, welches eine Verbindung zwischen einem ausgangsseitigen Bereich einer Pumpe und einem Niederdruckbereich freigeben bzw. verschließen kann, durch eine Steuer- bzw. Regeleinheit geöffnet, wenn ein Fehler bei der Druckregelung der Druckhöhe im Druckspeicher auftritt. Hierbei wird der Ventilschließkörper des Regelventils freigegeben. Dieses Freigeben des Ventilschließkörpers des Regelventils bei Auftreten eines Fehlers im Regelkreis ermöglicht einen Notbetrieb, da dabei die Pumpe weiter angesteuert wird, so dass sie weiter Kraftstoff in den Druckspeicher fördert. Dabei kann ein gewisser Kraftstoffdruck im Druckspeicher aufgebaut werden, da der Ventilschließkörper, ausgehend vom Niederdruckbereich in Richtung der Kolbenpumpe öffnet und in umgekehrter Richtung schließt. Diese Anordnung ermöglicht es, dass bei Beendigung des Ansaughubes durch die Kolbenpumpe beim Druckaufbau in der Leitung zwischen Reglerventil und Druckspeicher ein Druck aufgebaut wird, welcher den Ventilschließkörper in seine Schließposition bringt, sodass der Druckaufbau fortschreiten kann und unter Druck stehender Kraftstoff dem Druckspeicher zugeführt werden kann. Die Druckhöhe des im Notlaufbetrieb aufgebauten Druckes im DruckSpeicher hängt dabei von der durch die Injektoren eingespritzen Kraftstoffmenge und von der Motordrehzahl ab. Somit ist es erfindungsgemäß möglich, dass beispielsweise ein Fahrzeug bei Auftreten eines Fehlers aus eigener Kraft im Notlaufbetrieb in eine Werkstatt weiterfahren kann.

Das erfindungsgemäße Verfahren wird vorzugsweise bei Auftreten eines Fehlers infolge eines Kurzschlusses, einer Leitungsunterbrechung oder eines Windungsschlusses einer Ventilspule ausgeführt, wobei das Regelventil bevorzugt als volumengesteuertes Elektroventil ausgebildet ist.

Eine erfindungsgemäße Notlauffunktion ist ebenfalls möglich, wenn der Fehler ein Ausfall eines Sensors zur Bestimmung des Druckes im Druckspeicher ist.

Weiterhin wird bei dem erfindungsgemäßen Verfahren vorzugsweise ein Wert des Drucks im Druckspeicher aus einem Kennfeld in Abhängigkeit von der Motordrehzahl und der eingespritzten Kraftstoffmenge bestimmt. Somit kann ein Druckwert auch bei Ausfall des Drucksensors erhalten werden und in der Steuer- bzw. Regeleinheit verarbeitet werden. Insbesondere ist dabei vorteilhaft eine Leistungs- und Drehzahlbegrenzung auch während des Notlaufbetriebes aktiv, wodurch Zündaussetzer verhindert werden können.

Nachfolgend wird die Erfindung anhand eines bevorzugten Ausführungsbeispiels in Verbindung mit der Zeichnung beschrieben. In der Zeichnung ist:
- Figur 1: eine schematische Darstellung einer Einspritzanlage gemäß einem Ausführungsbeispiel der vorliegenden Erfindung und
- Figur 2: eine schematische Darstellung eines Kennfelds während eines Notlaufbetriebs.

In Figur 1 ist ein schematischer Aufbau einer Einspritzanlage gemäß einem Ausführungsbeispiel der vorliegenden Erfindung dargestellt. Wie in Figur 1 gezeigt, umfasst die Einspritzanlage eine volumenstromgesteuerte Hochdruckpumpe 1, welche als Einkolbenpumpe ausgebildet ist. Weiterhin ist ein Druckspeicher 3 vorgesehen, in welchem Kraftstoff unter hohem Druck gespeichert wird und zu einzelnen Injektoren 4 geleitet wird, über welche in bekannter Weise eine Einspritzung von Kraftstoff in Brennräume einer Brennkraftmaschine erfolgt. Weiterhin ist ein Regelventil 2 vorgesehen, welches als elektrisch betätigbares Volumensteuerventil ausgebildet ist. Am Druckspeicher 3 ist ein Drucksensor 7 zur Aufnahme des tatsächlich herrschenden Druckes im Druckspeicher 3 vorgesehen. Weiterhin umfasst die Einspritzanlage eine Steuer- bzw. Regeleinheit 8, welche insbesondere das Regelventil 2 steuert.

Das Regelventil 2 ist zwischen einem Niederdruckbereich 6 und dem Druckspeicher 3 angeordnet, wobei es mit dem Druckspeicher 3 über eine Leitung 11 verbunden ist. In dieser Leitung 11 ist vor dem Druckspeicher 3 noch ein Rückschlagventil 5 zur Verhinderung eines Rückflusses von Kraftstoff aus dem Druckspeicher 3, in die Leitung 11 angeordnet. Die Pumpe 1 ist über eine Abzweigleitung 9 hydraulisch zwischen dem Regelventil 2 und dem Rückschlagventil 5 angeordnet (vgl. Figur 1) und saugt Kraftstoff aus der Niederdruckleitung 6 durch das Regelventil 2 an. Somit arbeitet die Pumpe 1 als Plungerpumpe. Das Regelventil 2 ist als nach außen öffnendes Ventil ausgebildet, d.h. der Hub des Regelventils 2 erfolgt ausgehend vom geschlossenen Ventil in Richtung der Leitung 11, und verschließt bzw. gibt einen Durchlass 10 zwischen der Niederdruckleitung 6 und der Leitung 11 frei. D.h. die Richtung des Öffnungshubs des Regelventils 2 ist gleich der Strömungsrichtung des Kraftstoffs während der Ansaugung durch das Regelventil.

Nachfolgend wird die Funktion der erfindungsgemäßen Einspritzanlage beschrieben. Die Hochdruckpumpe 1 saugt Kraftstoff aus der Niederdruckleitung 6 durch den Durchlass 10, welcher vom Regelventil 2 geöffnet ist, an. Da es sich bei der Hochdruckpumpe um eine Einkolbenpumpe handelt, ist die Ansteuerung des Regelventils 2 mit dem Kolbenhub synchronisiert, um möglichst geringe Verluste aufzuweisen. Wenn die Ansaugung beendet ist und sich die Bewegungsrichtung des Kolbens der Kolbenpumpe 1 umkehrt, schließt das Regelventil 2 den Durchlass 10, so dass Kraftstoff über das Rückschlagventil 5 in den Druckspeicher 3 geführt wird. Vom Druckspeicher 3 wird der Kraftstoff in bekannter Weise zu Injektoren 4 geführt, welche den Kraftstoff in Brennräume der Brennkraftmaschine einspritzen. Dabei soll ein vorbestimmter Druck im Druckspeicher 3 ständig vorhanden sein. Dies wird mittels des Drucksensors 7 erfasst, welcher entsprechende Signale an die Steuer- bzw. Regeleinheit 8 abgibt. Entsprechend dem im Druckspeicher 3 herrschenden Druckniveau wird eine Kraftstoffförderung durch die Kolbenpumpe vermindert (z.B. durch Reduzierung der Antriebsdrehzahl) oder unterbunden bzw. das Regelventil 2 entsprechend angesteuert und auch während des Druckhubes der Pumpe 1 geöffnet, so dass Kraftstoff von der Leitung 11 zurück zum Niederdruckbereich strömt.

Um einen Notlaufbetrieb der Einspritzanlage zu ermöglichen, ist die Steuer- bzw. Regeleinheit 8 derart ausgebildet, dass bei Auftreten eines Fehlers im Regelkreis das Regelventil 2 derart angesteuert wird, dass es ständig geöffnet ist, so dass eine ständige Verbindung zwischen der Leitung 11 und dem Niederdruckbereich 6 vorhanden ist. Da das Regelventil 2 als Elektroventil ausgebildet ist, kann die Offenstellung einfach durch Stromlosstellen der Spule des Ventils 2 erreicht werden.

Da weiterhin das Regelventil 2 als nach außen öffnendes Ventil ausgebildet ist, ist bei stromlos gestellter Spule der Ventilschließkörper frei beweglich, so dass nach Abschluss des Ansaughubes der Kolbenpumpe 1 der Durchlass 10 infolge des Druckaufbaus in der Leitung 11 verschlossen wird und Kraftstoff in den Druckspeicher 3 gefördert werden kann (vgl. Figur 1). Somit wird der Druckaufbau im Druckspeicher 3 während des Notlaufbetriebs durch den frei beweglichen Ventilschließkörper 13 durch Verschließen des Durchlasses 10 während des Druckhubes noch unterstützt, wodurch höhere Drücke im Druckspeicher 3 möglich sind.

Es sei angemerkt, dass der Fehler im Regelkreis insbesondere im Bereich des Regelventils 2 sein kann, wie beispielsweise durch einen Kurzschluss, eine Leitungsunterbrechung oder einen Windungsschluss der Ventilspule, oder in einem Fehler im Drucksensor 7 liegen kann, so dass keine Signale vom Drucksensor 7 zur Steuer- bzw. Regeleinheit 8 geliefert werden können.

Bei Ausfall des Drucksensors 7 kann der im Notlaufbetrieb herrschende Druck im Druckspeicher 3 beispielsweise aus einem wie in Figur 2 schematisch dargestellten Kennfeld abhängig von der Motordrehzahl und der durch die Injektoren 4 eingespritzten Kraftstoffmenge bestimmt werden. Der so erhaltene Wert kann von der Steuer- bzw. Regeleinheit 8 demnach weiter verarbeitet werden. Hierzu muß ein derartiges Kennfeld nur in einem Speicher für die Steuer- bzw. Regeleinheit im Vorausabgespeichert sein.

Erfindungsgemäß wird somit eine Einspritzanlage mit einem einfach aufgebauten Notlaufbetrieb bereitgestellt. Der Notlaufbetrieb kann durch Ausbilden der Steuerungs- und Regeleinheit 8 aufrechterhalten werden, welche derart ausgebildet ist, dass sie das Regelventil 2 bei Auftreten einer Störung im Regelkreis zur Druckhöhenregelung im Druckspeicher 3 öffnet. Dadurch kann die Pumpe 1 trotzdem einen Volumenstrom in den Druckspeicher 3 fördern und dort sogar einen geringen Druck aufbauen, welcher einen Notbetrieb der Brennkraftmaschine ermöglicht.

In Figur 1 ist mit gestrichelten Linien auch eine weitere Variante der erfindungsgemäßen Einspritzanlage dargestellt. Wie in Figur 1 gezeigt, kann parallel zum Regelventil 2 ein Einlassrückschlagventil 12 vorgesehen sein, über welches die Kolbenpumpe Kraftstoff aus dem Niederdruckbereich 6 ansaugt. Somit muss eine Ansaugung nicht mehr durch das Regelventil 2 erfolgen. Demnach kann das Regelventil 2 auch als in Richtung des Niederdruckbereichs öffnendes Ventil ausgebildet sein.

Weiterhin sei angemerkt, dass die Hochdruckpumpe nicht nur als Einkolbenpumpe ausgebildet sein kann, sondern dass auch Mehrkolbenpumpen verwendet werden können.

Somit betrifft die vorliegende Erfindung eine Einspritzanlage für ein Brennkraftmaschine mit einer Pumpe 1, einem Druckspeicher 3, einem Sensor 7 zur Erfassung des Druckes im Druckspeicher 3, einem Regelventil 2 und einer Steuer- bzw. Regeleinheit 8. Die Steuer- bzw. Regeleinheit 8 regelt den Druck im Druckspeicher 3 durch Freigeben bzw. Verschließen einer Verbindung zu einem Niederdruckbereich 6. Die Steuer- bzw. Regeleinheit weist dabei eine Notlaufsteuerung derart auf, dass bei Auftreten eines Fehlers im Regelkreis das Regelventil in seine Offenstellung gestellt wird.

Die vorliegende Erfindung ist nicht auf das dargestellte Ausführungsbeispiel beschränkt. Es können verschiedene Abweichungen und Änderungen ausgeführt werden, ohne die Patentansprüche zu verlassen.

## Patentansprüche

1. Einspritzanlage für eine Brennkraftmaschine mit einer Kolbenpumpe (1), einem Druckspeicher (3), einem Sensor (7) zur Erfassung des Drucks im Druckspeicher (3), einem Regelventil (2) und einer Steuer- bzw. Regeleinheit (8), wobei die Steuer- bzw. Regeleinheit (8) den Druck im Druckspeicher (3) durch Freigeben bzw. Verschließen eines Durchlasses (10) zu einem Niederdruckbereich mittels des Regelventils (2) regelt, und die Steuer- bzw. Regeleinheit (8) für einen Notlaufbetrieb bei Auftreten eines Fehlers im Regelkreis ausführt, wobei das Regelventil (2) zwischen einem Niederdruckbereich (6) und dem Druckspeicher (3) angeordnet ist, wobei es mit dem Druckspeicher (3) über eine Leitung (11) verbunden ist, wobei in der Leitung (11) vor dem Druckspeicher ein Rückschlagventil (5) zur Verhinderung eines Rückflusses von Kraftstoff aus dem Druckspeicher (3) angeordnet ist, und wobei die Kolbenpumpe (1) zwischen dem Regelventil (2) und dem Rückschlagventil (5) angeordnet ist, **dadurch gekennzeichnet, dass** das Regelventil (2) einen Ventilschließkörper (13) umfasst, welcher einen Durchlass (10) ausgehend vom Niederdruckbereich (6) in Richtung des Druckspeichers (3) öffnet, wobei für einen Notlaufbetrieb die Steuer- bzw. Regeleinheit (8) bei Auftreten eines Fehlers im Regelkreis zur Regelung des Drucks im Druckspeicher eine Spule des Regelventils (2) stromlos schaltet, um den Ventilschließkörper (13) frei beweglich zu halten, und wobei die Kolbenpumpe (1) nach Abschluss eines Ansaughubes Druck in der Leitung (11) aufbaut, sodass der Durchlass (10) des Regelventils (2) mittels des Ventilschließkörpers (13) verschlossen wird und Kraftstoff in den Druckspeicher (3) gefördert wird.

2. Einspritzanlage nach Anspruch 1, **dadurch gekennzeichnet, dass** bei Auftreten eines Ausfalls des Sensors (7) oder eines Kurzschlusses oder einer Leitungsunterbrechung oder eines Windungsschlusses der Ventilschließkörper des Regelventils (2) für. den Notlaufbetrieb frei beweglich gehalten wird.

3. Einspritzanlage nach einem der vorhergehenden Ansprüche, **dadurch gekennzeichnet, dass** die Betätigung des Regelventils (2) mit dem Kolbenhub einer als Einkolbenpumpe ausgebildeten Pumpe (1) synchronisiert ist.

4. Einspritzanlage nach Anspruch 1 oder 2, **dadurch gekennzeichnet, dass** die Kolbenpumpe als Mehrkolbenpumpe ausgebildet ist.

5. Einspritzanlage nach einem der vorhergehenden Ansprüche, **dadurch gekennzeichnet, dass** ein separates Einlassrückschlagventil (12) vorgesehen ist, welches zum Regelventil (2) parallel geschaltet ist.

6. Verfahren zur Aufrechterhaltung eines Notlaufbetriebes einer Brennkraftmaschine mit einer Steuer- bzw. Regeleinheit und einem Regelventil (2) zur Regelung einer Druckhöhe in einem Druckspeicher (3), wobei das Regelventil (2) zwischen einem Niederdruckbereich (6) und dem Druckspeicher 3 angeordnet ist und mit dem Druckspeicher (3) über eine Leitung (11) verbunden ist, wobei in der Leitung (11) vor dem Druckspeicher (3) ein Rückschlagventil zur Verhinderung eines Rückflusses von Kraftstoff aus dem Druckspeicher (3) angeordnet ist, wobei die Kolbenpumpe zwischen dem Regelventil (2) und dem Rückschlagsventil (5) angeordnet ist und das Regelventil (2) einen Ventilschließkörper (13) umfasst, welcher einen Durchlass (10) ausgehend vom Niederdruckbereich (6) in Richtung des Druckspeichers (3) öffnet, wobei der Notlaufbetrieb bei Auftreten eines Fehlers im Regelkreis zur Regelung des Druckes im Druckspeicher derart ausgeführt wird, dass eine Spule (2) des Regelventils stromlos geschaltet wird, sodass der Ventilschließkörper frei beweglich gehalten ist und die Kolbenpumpe weiterbetrieben wird, sodass nach Abschluss eines Ansaughubes Druck in der Leitung (11) aufgebaut wird, sodass der Durchlass (10) des Regelventils (2) mittels des Ventilschließkörpers (13) verschlossen wird und Kraftstoff über das Rückschlagventil (5) in den Druckspeicher (3) gefördert wird.

7. Verfahren nach Anspruch 6, **dadurch gekennzeichnet, dass** der Wert des Druckes im Druckspeicher (3) bei einem fehlenden Druckhöhensignal des Sensors (7) aus einem Kennfeld in Abhängigkeit von der Motordrehzahl und der eingespritzten Kraftstoffmenge bestimmt wird.

8. Verfahren nach einem der Ansprüche 6 oder 7, **dadurch gekennzeichnet, dass** eine Leistungs- und Drehzahlbegrenzung auch im Notlaufbetrieb durchgeführt wird.

## Claims

1. Injection system for an internal combustion engine with a reciprocating pump (1), a pressure store (3), a sensor (7) to record the pressure in the pressure store (3), a regulation valve (2) and a control or regulation unit (8), where the control or regulation unit (8) regulates the pressure in the pressure store (3) by opening or closing a passage (10) to a low pressure area by means of the regulation valve (2), and the control or regulation unit (8) executes emergency operation if an error occurs in the control circuit, where the regulation valve (2) is arranged between a low-pressure area (6) and the pressure store (3), being connected to the pressure store (3) via a line (11), with a non-return valve (5) being arranged in the line (11) before the pressure store to prevent fuel flowing back from the pressure store (3), and where the reciprocating pump (1) is arranged between the regulating valve (2) and the non-return valve (5), **characterized in that** the regulation valve (2) comprises a valve closing element (13) which opens a passage (10) going from the low-pressure area (6) in direction of the pressure store (3), where for emergency operation the control or regulation unit (8) on occurrence of an error in the regulation circuit, to control the pressure in the pressure store switches a coil of the regulation valve (2) to no load, to keep the valve closure element (13) freely movable, and where the reciprocating pump (1) after completion of a suction stroke, builds up pressure in the line (11) so that the passage (10) of the regulation valve (2) is closed by means of the valve closing element (13) and fuel is fed into the pressure store (3).

2. Injection system in accordance with Claim 1, **characterized in that**, when a failure of the sensor (7) or a short circuit or a line interruption or a interturn fault occurs, the valve closure element of the regulating valve (2) is kept freely movable for emergency operation.

3. Injection system in accordance with one of the previous claims, **characterized in that** the activation of the regulation valve (2) is synchronized with the piston lift of a pump (1) embodied as a single-piston pump.

4. Injection system in accordance with Claim 1 or 2, **characterized in that** the reciprocating pump is embodied as a multicylinder reciprocating pump.

5. Injection system in accordance with one of the previous claims, **characterized in that**, a separate non-return valve (12) is provided which is connected in parallel to the regulation valve (2).

6. Method for maintaining emergency operation of an internal combustion engine with a control or regulation unit and a regulation valve (2) for controlling a pressure level in a pressure store (3), with the regulation valve (2) being arranged between a low-pressure area (6) and the pressure store 3 and being connected to the pressure store (3) via a line (11), with a non-return valve being arranged in the line (11) before the pressure store (3) to prevent a flowback of fuel from the pressure store (3) with the reciprocating pump being arranged between the regulation valve (2) and the non-return valve (5) and the regulation valve (2) comprising a valve closing element (13) which opens a passage (10) leading from the low-pressure area (6) in the direction of the pressure store (3), where emergency operation is executed when an error occurs in the regulating circuit for controlling the pressure in the pressure store in such a way that a coil (2) of the regulating valve is switched to no load so that the valve closing element is kept freely movable and the reciprocating pump continues to be operated, so that after completion of a suction stroke pressure is built up in the line (11) so that the passage (10) of the regulation valve (2) is closed by means of the valve closure element (13) and fuel is fed via the non-return valve (5) into the pressure store (3).

7. Method in accordance with Claim 6, **characterized in that**, the value of the pressure in the pressure store (3) is determined from a missing pressure level signal of the sensor (7) from a key field depending on the motor revolutions and the injected amount of fuel.

8. Method in accordance with one of the Claims 6 or 7, **characterized in that** power and speed limiting is also performed in emergency operation.

## Revendications

1. Installation d'injection pour un moteur à combustion interne comprenant une pompe à piston (1), un accumulateur de pression (3), un capteur (7) destiné à capter la pression dans l'accumulateur de pression (3), une soupape de régulation (2) et une unité de commande ou de régulation (8), l'unité de commande ou de régulation (8) réglant la pression dans l'accumulateur de pression (3) en ouvrant ou en fermant un passage (10) donnant sur une zone à basse pression au moyen de la soupape de régulation (2), et l'unité de commande ou de régulation (8) mettant en oeuvre un fonctionnement en marche de secours lors de l'apparition d'un défaut dans le circuit de régulation, la soupape de régulation (2) étant intercalée entre une zone à basse pression (6) et l'accumulateur de pression (3), cette soupape étant reliée à l'accumulateur de pression (3) par l'intermédiaire d'une conduite (11), cependant que, dans la conduite (11) est disposé, en amont de l'accumulateur de pression, un clapet anti-retour (5) destiné à empêcher un reflux de carburant en provenance de l'accumulateur de pression (3) et que la pompe à piston (1) est intercalée entre la soupape de régulation (2) et le clapet anti-retour (5), **caractérisée en ce que** la soupape de régulation (2) comprend un corps obturateur de soupape (13) qui ouvre un passage (10) allant de la zone à basse pression (6) vers l'accumulateur de pression (3), cependant que, pour un fonctionnement en marche de secours, l'unité de commande ou de régulation (8) met hors circuit une bobine de la soupape de régulation (2) lors de l'apparition d'un défaut dans le circuit de régulation destiné à la régulation de la pression dans l'accumulateur de pression, pour maintenir le corps obturateur de soupape (13) librement mobile et que la pompe à piston (1) établit une pression dans la conduite (11) après l'achèvement d'une course d'aspiration, de sorte que le passage (10) de la soupape de régulation (2) est fermé au moyen du corps obturateur de soupape (13) et que du carburant est refoulé dans l'accumulateur de pression (3).

2. Installation d'injection selon la revendication 1, **caractérisée en ce que**, lors de l'apparition d'une défaillance du capteur (7), ou d'un court-circuit, ou d'une rupture de conduite ou d'un court-circuit entre spires, le corps obturateur de soupape de la soupape de régulation (2) est maintenu librement mobile pour le fonctionnement en marche de secours.

3. Installation d'injection selon une des revendications précédentes, **caractérisée en ce que** l'actionnement de la soupape de régulation (2) est synchronisé avec la course du piston d'une pompe (1) constituée par une pompe à piston unique.

4. Installation d'injection selon la revendication 1 ou 2, **caractérisée en ce que** la pompe à piston est constituée par une pompe à pistons multiples.

5. Installation d'injection selon une des revendications précédentes, **caractérisée en ce qu'**il est prévu un clapet anti-retour d'entrée (12) séparé qui est monté en parallèle avec la soupape de régulation (2).

6. Procédé pour maintenir un fonctionnement en marche de secours d'un moteur à combustion interne équipé d'une unité de commande ou de régulation ainsi que d'une soupape de régulation (2) destinée à la régulation d'un niveau de pression dans l'accumulateur de pression (3), la soupape de régulation (2) étant intercalée entre une zone à basse pression (6) et l'accumulateur de pression (3) et étant reliée à l'accumulateur de pression (3) par l'intermédiaire d'une conduite (11), cependant que, dans la conduite (11) est disposé, en amont de l'accumulateur de pression, un clapet anti-retour destiné à empêcher un reflux de carburant en provenance de l'accumulateur de pression (3) et que la pompe à piston est intercalée entre la soupape de régulation (2) et le clapet anti-retour (5), et la soupape de régulation (2) comprenant un corps obturateur de soupape (13) qui ouvre un passage (10) partant de la zone à basse pression (6) vers l'accumulateur de pression (3), le fonctionnement en marche de secours étant mis en oeuvre lors de l'apparition d'un défaut dans le circuit de régulation destiné à la régulation de la pression dans l'accumulateur de pression, de telle manière qu'une bobine (2) de la soupape de régulation soit mise hors circuit, de sorte que le corps obturateur de soupape est maintenu librement mobile et que la pompe à piston peut continuer à travailler de sorte qu'après l'achèvement d'une course d'aspiration, une pression est établie dans la conduite (11), de sorte que le passage (10) de la soupape de régulation (2) est obturé au moyen du corps obturateur de soupape (13) et que du carburant est refoulé dans l'accumulateur de pression (3) en passant à travers le clapet anti-retour (5).

7. Procédé selon la revendication 6, **caractérisé en ce que** la valeur de la pression dans l'accumulateur de pression (3) en l'absence d'un signal de niveau de pression du capteur (7) est déterminée à partir d'un diagramme en fonction de la vitesse de rotation du moteur et de la quantité de carburant injectée.

8. Procédé selon une des revendications 6 ou 7, **caractérisé en ce qu'**une limitation de la puissance et de la vitesse de rotation est aussi mise en oeuvre dans le fonctionnement en marche de secours.
